# EUROPÄISCHE PATENTSCHRIFT

(11) **EP 3 698 880 B1**
(45) Veröffentlichungstag und Bekanntmachung des Hinweises auf die Patenterteilung: **04.05.2022**
(21) Anmeldenummer: 20170281.8
(22) Anmeldetag: 01.12.2017
(51) Int. Cl.: B05B 1/08, B05B 1/30, B05B 1/32, B05B 1/14, B05B 13/04

(54) **DRUCKKOPF ZUR APPLIKATION EINES BESCHICHTUNGSMITTELS**
PRINT HEAD FOR APPLYING A COATING MATERIAL
TÊTE D'IMPRESSION POUR APPLIQUER UN MOYEN DE REVÊTEMENT

(30) Priorität: 14.12.2016 DE 102016014947
(43) Veröffentlichungstag der Anmeldung: 26.08.2020
(62) Teilanmeldung aus: 17807873.9
(73) Patentinhaber: Dürr Systems AG, 74321 Bietigheim-Bissingen (DE)
(72) Erfinder: Fritz, Hans-Georg, 73760 Ostfildern (DE); Wöhr, Benjamin, 74363 Eibensbach (DE); Kleiner, Marcus, 74354 Besigheim (DE); Bubek, Moritz, 71640 Ludwigsburg (DE); Beyl, Timo, 74354 Besigheim (DE); Herre, Frank, 71739 Oberriexingen (DE); Sotzny, Steffen, 71720 Oberstenfeld (DE)
(74) Vertreter: v. Bezold & Partner Patentanwälte - PartG mbB

(56) Entgegenhaltungen:
- EP-A1- 2 842 753
- EP-A1- 3 272 669
- WO-A1-98/56585
- WO-A1-2010/146473
- DE-A1-102014 008 183
- JP-A- 2018 012 065

## Beschreibung

Die Erfindung betrifft einen Druckkopf zur Applikation eines Beschichtungsmittels auf ein Bauteil, insbesondere zur Applikation eines Lacks auf ein Kraftfahrzeugkarosseriebauteil.

Zur Serienlackierung von Kraftfahrzeugkarosseriebauteilen werden als Applikationsgerät üblicherweise Rotationszerstäuber eingesetzt, die jedoch den Nachteil eines beschränkten Auftragswirkungsgrades haben, d.h. nur ein Teil des applizierten Lacks lagert sich auf den zu beschichtenden Bauteilen ab, während der Rest des applizierten Lacks als sogenannter Overspray entsorgt werden muss.

Eine neuere Entwicklungslinie sieht dagegen als Applikationsgerät sogenannte Druckköpfe vor, wie sie beispielsweise aus DE 10 2013 002 412 A1, US 9,108,424 B2 und DE 10 2010 019 612 A1 bekannt sind. Derartige Druckköpfe geben im Gegensatz zu den bekannten Rotationszerstäubern keinen Sprühnebel des zu applizierenden Lacks ab, sondern einen räumlich eng begrenzten Lackstrahl, der sich nahezu vollständig auf dem zu lackierenden Bauteil niederschlägt, so dass nahezu kein Overspray entsteht.

Hierbei sind in einer Düsenplatte des Druckkopfs in der Regel zahlreiche Düsen angeordnet, wobei die einzelnen Düsen jeweils durch ein bewegliches Ventilelement freigegeben bzw. verschlossen werden können. Das bewegliche Ventilelement ist in der Regel eine Ventilnadel mit einem Elastomereinsatz als Dichtung. Die Ventilnadel mit dem Elastomereinsatz ist hierbei zwischen einer Schließstellung und einer Öffnungsstellung verschiebbar, wobei der Elastomereinsatz die Düse in der Schließstellung der Ventilnadel abdichtet, wohingegen der Elastomereinsatz in der Öffnungsstellung von der Düse abgehoben ist und dadurch die Fluidströmung (nach dem Stand der Technik meist Tinte) durch die Düse hindurch freigibt.

Nachteilig an dieser bekannten Art der Abdichtung zwischen dem beweglichen Ventilelement (z.B. Ventilnadel) und der Düse ist zunächst der aufwändige Fertigungsprozess bei der Fertigung des Elastomereinsatzes.

Ein anderer Nachteil besteht darin, dass sich die Ventilnadel mit dem Elastomereinsatz nur in bestimmten Grenzen miniaturisieren lässt, so dass hinsichtlich der Düsenabstände zwischen den benachbarten Düsen eine Untergrenze nicht unterschritten werden kann.

Ferner ist die Fertigungspräzision bei der Herstellung des Elastomereinsatzes beschränkt, so dass hinsichtlich des erforderlichen Ventilhubs große Schwankungen auftreten.

Zum technischen Hintergrund der Erfindung ist auch hinzuweisen auf DE 36 34 747 A1, DE 10 2014 012 705 A1, DE 41 38 491 A1, WO 2010/146473 A1, DE 10 2014 008183 A1 und WO 98/56585 A1.

Ferner ist zum Stand der Technik die nachveröffentlichte ältere Patentanmeldung EP 3 272 669 A1 zu nennen. Diese Patentanmeldung offenbart jedoch keinen Druckkopf mit mehreren Düsen.

Schließlich offenbart EP 2 842 753 A1 einen Druckkopf gemäß dem Oberbegriff von Anspruch 1. Hierbei ist die Dichtung jedoch noch nicht vollständig befriedigend.

Der Erfindung liegt deshalb die Aufgabe zugrunde, eine andere Lösung zur Abdichtung des beweglichen Ventilelements gegenüber der Düse zu schaffen.

Diese Aufgabe wird durch einen erfindungsgemäßen Druckkopf gemäß dem Hauptanspruch gelöst.

Zunächst ist zu bemerken, dass der im Rahmen der Erfindung verwendete Begriff eines Druckkopfs allgemein zu verstehen ist und lediglich zur Abgrenzung von Zerstäubern (z.B. Rotationszerstäuber, Scheibenzerstäuber, Airless-Zerstäuber, Airmix-Zerstäuber, Ultraschallzerstäuber) dient, die einen Sprühnebel der zu applizierenden Beschichtungsmittel abgeben. Im Gegensatz dazu gibt der erfindungsgemäße Druckkopf einen räumlich eng begrenzten Beschichtungsmittelstrahl ab. Derartige Druckköpfe sind an sich aus dem Stand der Technik bekannt und beispielsweise in DE 10 2013 092 412 A1, US 9,108,424 B2 und DE 10 2010 019 612 A1 beschrieben.

Weiterhin ist zu erwähnen, dass der erfindungsgemäße Drucckopf vorzugsweise zur Applikation eines Lacks (z.B. Basislack, Klarlack, Wasserlack, lösemittelbasierter Lack) dient. Der erfindungsgemäße Druckkopf kann jedoch alternativ auch zur Applikation anderer Beschichtungsmittel ausgelegt sein, wie beispielsweise zur Applikation von Dichtstoff, Dämmstoff, Klebstoff, Primer, etc., um nur einige Beispiele zu nennen.

Der erfindungsgemäße Druckkopf weist in Übereinstimmung mit dem Stand der Technik eine Düsenplatte auf, die mehrere Düsen zur Abgabe des Beschichtungsmittels enthält. Vorzugsweise geben diese Düsen jeweils den vorstehend erwähnten Beschichtungsmittelstrahl auf das zu beschichtende Bauteil ab. Es besteht jedoch grundsätzlich auch die Möglichkeit, dass die Düsen innerhalb des Druckkopfs angeordnet sind und das Beschichtungsmittel lediglich zu der äußeren Austrittsdüse weitergibt, die dann den Beschichtungsmittelstrahl auf das Bauteil appliziert.

Darüber hinaus weist der erfindungsgemäße Druckkopf in Übereinstimmung mit dem Stand der Technik mehrere Ventilelemente auf, um die Beschichtungsmittelabgabe durch die Düsen zu steuern. Diese Ventilelemente sind relativ zu der Düsenplatte beweglich, wobei die Ventilelemente die jeweilige Düse in einer Schließstellung verschließen, wohingegen die beweglichen Ventilelemente die jeweilige Düse in einer Öffnungsstellung freigeben.

Vorzugsweise ist die Bewegung der Ventilelemente zwischen der Schließstellung und der Öffnungsstellung eine reine Linearbewegung (Verschiebebewegung), jedoch besteht im Rahmen der Erfindung grundsätzlich auch die Möglichkeit anderer Bewegungen der Ventilelemente zwischen der Öffnungsstellung und der Schließstellung. Lediglich beispielhaft ist eine Drehbewegung, eine Schwenkbewegung oder eine kombinierte Dreh- und Linearbewegung der Ventilelemente zu nennen.

Weiterhin umfasst der erfindungsgemäße Druckkopf Dichtungen zur Abdichtung der einzelnen Düsen gegenüber den beweglichen Ventilelementen in der Schließstellung der Ventilelemente.

Bei dem erfindungsgemäßen Druckkopf ist diese Dichtung jedoch vorzugsweise nicht als Elastomereinsatz an dem Ventilelement ausgebildet, da dies mit den eingangs beschriebenen Problemen verbunden ist.

Im Rahmen der Erfindung sind die Dichtungen jeweils an der Düsenplatte angeordnet, d.h. nicht an den beweglichen Ventilelementen, wie es bei den bekannten Elastomereinsätzen der Fall ist. Alternativ besteht jedoch auch die Möglichkeit, dass die erfindungsgemäßen Dichtungen auch an den beweglichen Ventilelementen angebracht sind, d.h. nicht an der Düsenplatte. Es besteht also die Möglichkeit einer Kombination dieser beiden Alternativen, wobei sowohl an dem beweglichen Ventilelement als auch an der Düsenplatte, in diesem Fall an der Düse, eine Dichtung angebracht ist, wobei die beiden Dichtungen dann zusammenwirken.

Weiterhin ist zu erwähnen, dass die jeweilige Dichtung vorzugsweise flächig ist und in der Schließstellung einen flächigen Berührungskontakt zwischen dem beweglichen Ventilelement und der jeweiligen Dichtung bewirkt. Beispielsweise können hierzu flächige Dichtungsplatten bzw. Dichtungsschichten auf die Innenseite der Düsenplatte aufgebracht sein.

Ferner ist erfindungsgemäß vorgesehen, dass das jeweilige bewegliche Ventilelement in seiner Form komplementär an die Form der jeweiligen Düse angepasst ist und in der Schließstellung in die jeweilige Düse hineinragt. Beispielsweise kann sich die jeweilige Düse in Strömungsrichtung konisch verengen. Das jeweilige bewegliche Ventilelement sollte sich dann ebenfalls konisch zu seinem freien Ende hin verjüngen und zwar vorzugsweise mit demselben Konuswinkel wie die Düse, so dass das jeweilige Ventilelement und die jeweilige Düse dann eine entsprechende Formpassung bilden, wodurch die Dichtwirkung verbessert wird. Alternativ besteht beispielsweise auch die Möglichkeit, dass die jeweilige Düse eine halbkugelförmige Innenkontur aufweist, so dass dann vorzugsweise auch das jeweilige bewegliche Ventilelement eine halbkugelförmige Außenkontur aufweist.

Darüber hinaus ist zu erwähnen, dass die jeweilige Dichtung auf die Innenflanken der jeweiligen Düse aufgebracht ist. Bei einer sich konisch verjüngenden Innenkontur der jeweiligen Düse bedeckt die jeweilige Dichtung dann vorzugsweise die Innenflanken der jeweiligen Düse.

Zum Bewegen des beweglichen Ventilantriebs weist der Drucckopf vorzugsweise einen Ventilantrieb auf. In einem Ausführungsbeispiel dieser Erfindung umfasst der Ventilantrieb eine flexible Antriebsmembran, die mit dem beweglichen Ventilelement mechanisch gekoppelt ist und mit einem Antriebsfluid (z.B. Hydraulikflüssigkeit, Druckluft) beaufschlagt werden kann, um die Antriebsmembran auszulenken und dadurch das Ventilelement zu bewegen.

Hierbei besteht auch die Möglichkeit, dass die Antriebsmembran von dem Beschichtungsmittel selbst beaufschlagt wird. Alternativ kann die Antriebsflüssigkeit aus einem Teil des Lackes bestehen, z.B. Bindemittel, Lösemittel, Mesamol^{™} oder ähnliches. Wenn es zu einem Bruch der Membrane kommt, dann würde das keine chemischen Reaktionen oder Unverträglichkeiten darstellen.

Im Rahmen der Erfindung sind jedoch auch andere Bauweisen des Ventilantriebs möglich. Beispielsweise kann der Ventilantrieb als Magnetaktor ausgebildet sein mit einer Spule und einem verschiebbaren Anker in der Spule, wobei der Anker mechanisch mit dem beweglichen Ventilelement gekoppelt ist und in Abhängigkeit von der Bestromung der Spule zwischen der Öffnungsstellung und der Schließstellung verschoben wird.

In einem Ausführungsbeispiel der Erfindung ist das Ventilelement (z.B. Stößel) in dem Druckkopf ortsfest angeordnet, während die Düsenplatte elastisch biegsam ist und von dem Ventilantrieb verbogen werden kann. In der Schließstellung übt der Ventilantrieb dann vorzugsweise keine Kraft auf die Düsenplatte aus, so dass die Düsenplatte eben ist und mit der Düse auf dem freien Ende des beweglichen Ventilelements (z.B. Stößel) dichtend aufliegt. In der Öffnungsstellung verbiegt der Ventilantrieb dagegen die Düsenplatte, so dass die Düse mit einem bestimmten Hub von dem freien Ende des Ventilelements abgehoben ist, so dass Beschichtungsmittel aus der Düse austreten kann. Der Hub der Düsenplatte im Bereich der Düse beträgt zwischen der Schließstellung und der Öffnungsstellung vorzugsweise ungefähr 30pm.

Es wurde bereits eingangs kurz erwähnt, dass die Dichtung flächig ausgebildet sein kann. Beispielsweise kann die Dichtung eine Dichtstoffschicht aufweisen, die beispielsweise auf die Düsenplatte aufvulkanisiert, aufgedampft, durch ein schichtbildendes Verfahren aufgebracht oder aufgedruckt ist.

Alternativ besteht auch die Möglichkeit, dass die Dichtung eine Folie aufweist, die beispielsweise auf die Düsenplatte aufgeklebt, aufgelegt, gebondet oder auflaminiert sein kann.

Zu der Materialauswahl im Rahmen der Erfindung ist zu erwähnen, dass das bewegliche Element vorzugsweise mindestens teilweise aus Metall, Kunststoff oder Silizium besteht.

Ferner weist der erfindungsgemäße Druckkopf vorzugsweise eine der folgenden Materialpaarungen an der Düse auf zwischen der Seite des Ventilelements und der Seite der Düse:
- Metall auf Metall,
- Kunststoff auf Metall,
- Metall auf Kunststoff,
- Kunststoff auf Silizium,
- Silizium auf Silizium, oder
- Metall auf Silizium.

Das bewegliche Ventilelement kann beispielsweise aus Metall bestehen und mit einem Ventilstößel aus Kunststoff kombiniert werden.

Darüber hinaus kann die Düse aus Silizium bestehen oder einen Düseneinsatz aus Silizium enthalten, während das bewegliche Ventilelement mindestens teilweise aus Stahl, Gummi oder Kunststoff (z.B. PTFE: Polytetrafluorethylen) besteht.

Bei der Bewegung des beweglichen Ventilelements von der Öffnungsstellung in die Schließstellung bildet die Dichtung in der Regel auch einen mechanischen Anschlag, der die Bewegung des Ventilelements in die Schließstellung begrenzt. Die Dichtung hat hierbei also zwei Funktionen, nämlich zum einen die eigentliche Dichtfunktion und zum anderen die Funktion eines mechanischen Anschlags.

In einem anderen Ausführungsbeispiel der Erfindung ist dagegen ein separater mechanischer Anschlag vorgesehen, um die Bewegung des Ventilelements in die Schließstellung zu begrenzen. Dies kann vorteilhaft sein, weil dadurch eine definierte Kompressionskraft auf die Dichtung wirkt.

Der mechanische Anschlag weist hierbei vorzugsweise eine Materialpaarung zwischen der Seite des Ventilelements und der Seite der Düse auf, die auf beiden Seiten Metall vorsieht. Die Dichtung ist dagegen vorzugsweise elastisch und erfährt in der Schließstellung eine bestimmte Materialkompression, die durch den mechanischen Anschlag definiert wird.

Es wurde bereits vorstehend erwähnt, dass der Druckkopf vorzugsweise einen eng begrenzten Beschichtungsmittelstrahl abgibt im Gegensatz zu einem Sprühnebel, wie er von herkömmlichen Zerstäubern (z.B. Rotationszerstäubern) abgegeben wird.

Weiterhin ist zu erwähnen, dass der Druckkopf einen Tröpfchenstrahl abgeben kann im Gegensatz zu einem in Strahllängsrichtung zusammenhängenden Beschichtungsmittelstrahl. Alternativ besteht jedoch im Rahmen der Erfindung auch die Möglichkeit, dass der Druckkopf einen in Strahllängsrichtung zusammenhängenden Beschichtungsmittelstrahl abgibt im Gegensatz zu einem Tröpfchenstrahl.

In einer besonderen Ausbildung kann es vorteilhaft sein, an den gesamten Druckkopf oder an einzelne Bauteile des Drucckopfs (beispielsweise an die Düsenplatte 1) Hochspannung (30-90kV) anzulegen, um die zusätzlichen Vorteile der elektrostatischen Lackierung zu nutzen, wie z.B. höherer Auftragswirkungsgrad und/oder elektrostatischer Umgriff an Kanten (der aufgeladene Lack bewegt sich entlang der elektrischen Feldlinien, wodurch auch vom Applikator abgewandte Flächen in der Nähe von Kanten beschichtet werden).

Bei der Verwendung von elektrostatischer Aufladung muss gegebenenfalls bei der Verarbeitung von leitfähigen Lacken ein Potential-Trennsystem in der Materialversorgung eingesetzt werden. Auch müssen in diesem Fall alle Bauteile des Applikators hochspannungsfest ausgeführt werden.

Besonders vorteilhaft an dem erfindungsgemäßen Druckkopf ist die Tatsache, dass er nahezu Overspray-frei arbeitet, d.h. der Druckkopf hat vorzugsweise einen Auftragswirkungsgrad von mindestens 80%, 90%, 95% oder 99%, so dass im Wesentlichen das gesamte applizierte Beschichtungsmittel vollständig auf dem Bauteil abgelagert wird, ohne dass Overspray entsteht.

Weiterhin ist zu erwähnen, dass der Druckkopf vorzugsweise eine große Flächenbeschichtungsleistung aufweist, damit der Druckkopf auch zur Flächenbeschichtung bei der Serienlackierung von Kraftfahrzeugkarosseriebauteilen geeignet ist. Der Druckkopf weist deshalb vorzugsweise eine Flächenbeschichtungsleistung von mindestens 0,5m²/min, 1m²/min, 2m²/min oder sogar 3m²/min auf.

Weiterhin ist zu erwähnen, dass die Erfindung nicht nur Schutz beansprucht für den vorstehend beschriebenen erfindungsgemäßen Druckkopf als einzelnes Bauteil. Vielmehr beansprucht die Erfindung auch Schutz für eine komplette Beschichtungsanlage (z.B. Lackieranlage) zur Lackierung von Bauteilen (z.B. Kraftfahrzeugkarosseriebauteilen), wobei als Applikationsgerät ein erfindungsgemäßer Druckkopf eingesetzt wird.

Beispielsweise kann der erfindungsgemäße Druckkopf von einem mehrachsigen Lackierroboter geführt werden, der vorzugsweise eine serielle Kinematik mit mindestens sechs beweglichen Roboterachsen aufweist.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine schematische Darstellung eines Ausschnitts aus einem nicht erfindungsgemäßen Druckkopf mit einer flächigen Dichtung,
- Figur 2: eine Abwandlung von Figur 1 mit einer Formanpassung von Düse und Ventilelement,
- Figur 3: eine Abwandlung der Figuren 1 und 2 mit einer flexiblen Membran als Dichtung,
- Figur 4: eine weitere Abwandlung mit einer zusätzlichen Antriebsmembran, die hydraulisch angetrieben wird,
- Figur 5: eine weitere Abwandlung mit einem Stößel, der verschiebbar ist und eine Ventilplatte in einem Düsenkanal bewegt,
- Figur 6: eine Abwandlung von Figur 5, wobei die Ventilplatte auf der Außenseite des Druckkopfs dichtend aufliegen kann,
- Figuren 7A und 7B: eine Abwandlung mit einer biegsamen Düsenplatte, die zum Öffnen bzw. Schließen der Düse gebogen werden kann, sowie
- Figuren 8A-8C: verschiedene mögliche Konturen der Düse in einem erfindungsgemäßen Druckkopf.

Im Folgenden wir zunächst das Ausführungsbeispiel gemäß Figur 1 beschrieben. So zeigt diese Zeichnung eine schematische Darstellung eines Steuerventils in einem nicht erfindungsgemäßen Druckkopf zur Lackapplikation in einer Lackieranlage zur Lackierung von Kraftfahrzeugkarosseriebauteilen, wobei der Druckkopf von einem mehrachsigen Lackierroboter mit einer seriellen Roboterkinematik mit mindestens sechs Roboterachsen bewegt wird, wie es an sich aus dem Stand der Technik bekannt ist und deshalb nicht näher beschrieben werden muss.

Der Druckkopf weist eine Düsenplatte 1 mit mehreren Düsen 2 auf, wobei zur Vereinfachung hier nur eine einzige Düse 2 dargestellt ist.

Der zu lackierende Lack wird hierbei von einer Lackzuführung 3 in dem Druckkopf zugeführt, wobei die Lackzuführung 3 in der Zeichnung unten durch die Düsenplatte 1 und oben durch eine weitere Platte 4 begrenzt wird.

Die obere Platte 4 weist koaxial zu der Düse 2 in der Düsenplatte 1 eine Öffnung auf, auf die ein Spulenrohr 5 koaxial aufgesetzt ist, wobei das Spulenrohr 5 mit einer Spule 6 bewickelt ist.

In dem Spulenrohr 5 befindet sich ein Spulenkern 7, der am oberen Ende des Spulenrohrs 5 durch eine Dichtung 8 gegenüber dem Spulenrohr 5 abgedichtet ist.

Darüber hinaus befindet sich in dem Spulenrohr 5 ein Anker 9, der in Richtung des Doppelpfeils verschiebbar ist, wobei die Bewegung des Ankers 9 von der Bestromung der Spule 6 abhängt.

Die Zeichnung zeigt den Anker 9 hierbei in einer unteren Schließstellung, um die Düse 2 abzudichten. Für eine Lackapplikation wird die Spule 6 dagegen so bestromt, dass der Anker 9 in der Zeichnung nach oben gezogen wird, um die Düse 2 freizugeben.

Darüber hinaus weist das Steuerventil eine Rückstellfeder 10 auf, die den Anker 9 ohne eine Bestromung der Spule 6 in die in der Zeichnung dargestellte Schließstellung drückt.

An seinem freien Ende trägt der Anker 9 eine Dichtung 11, um die Düse 2 in der Schließstellung abzudichten.

Die Dichtung 11 an dem Anker 9 wirkt in der Schließstellung zusammen mit einer flächigen Dichtung 12 an der Innenseite der Düsenplatte 1 zusammen.

In der dargestellten Schließstellung besteht also ein flächiger Berührungskontakt zwischen den beiden Dichtungen 11, 12 an dem Anker 9 einerseits und an der Düsenplatte 1 andererseits.

Die flächige Dichtung 12 an der Innenseite der Düsenplatte kann beispielsweise aus einer Dichtstoffschicht bestehen, die innen auf die Düsenplatte 1 aufvulkanisiert, aufgedampft, durch ein schichtbildendes Verfahren aufgebracht oder aufgedruckt ist.

Alternativ besteht die Möglichkeit, dass die Dichtung 12 eine Folie ist, die auf die Düsenplatte 1 innen aufgelegt, aufgeklebt oder auflaminiert ist.

Weiterhin bestehen hierbei vielfältige Möglichkeiten für die Materialpaarungen der Dichtung 11 einerseits und der Dichtung 12 andererseits. So kommt als Materialpaarung beispielsweise Metall auf Metall, Kunststoff auf Metall, Metall auf Kunststoff, Kunststoff auf Silizium, Silizium auf Silizium oder Metall auf Silizium in Frage.

Figur 2 zeigt eine erfindungsgemäße Abwandlung des Ausführungsbeispiels gemäß Figur 1, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass sich die Düse 2 im Eintrittsbereich in Strömungsrichtung konisch verjüngt und seitliche Düsenflanken aufweist. Die Dichtung 12 ist deshalb auf die seitlichen Düsenflanken der Düse 2 aufgebracht.

Darüber hinaus ist die Dichtung 11 an diese Form der Düse angepasst und verjüngt sich deshalb zu ihrem freien Ende hin konisch, so dass die Dichtung 11 einerseits und die Düse 2 andererseits formangepasst sind, was zu einer guten Dichtungswirkung führt.

Figur 3 zeigt eine weitere nicht erfindungsgemäße Abwandlung der vorstehend beschriebenen Ausführungsbeispiele, so dass zur Vermeidung von Wiederholungen wieder auf die vorstehende Beschreibung verwiesen wird.

Eine Besonderheit dieses Ausführungsbeispiels besteht in einer flexiblen Dichtungsmembran 13 anstelle der Dichtung 11. Die Zeichnung zeigt hierbei die Öffnungsstellung, in der der Anker 9 nach oben angehoben ist und die Dichtungsmembran 13 die Düse freigibt. Zum Schließen der Düse 2 wird die Spule 6 dagegen stromlos geschaltet, so dass der Anker 9 von der Rückstellfeder 10 in der Zeichnung nach unten gedrückt wird, bis die Dichtungsmembran 13 auf der innenliegenden Mündungsöffnung der Düse 2 in der Düsenplatte 1 aufliegt und dadurch die Düse 2 verschließt.

Die Dichtungsmembran 13 hat hierbei jedoch nicht nur die Funktion, die Düse 2 freizugeben bzw. zu verschließen. Vielmehr bewirkt die Dichtungsmembran 13 auch eine Abdichtung zwischen der Lackzuführung 3 und den sonstigen Bauteilen des Steuerventils, wie beispielsweise dem Anker 9, dem Spulenrohr 5 und dem Spulenkern 7. Dies ist vorteilhaft, weil dadurch Lackablagerungen in dem Steuerventil und insbesondere in dem Spulenrohr 5 verhindert werden. Dies ist besonders bei einem Farbwechsel wichtig, weil dadurch das Steuerventil selbst nicht gespült werden muss, weil es mit dem Lack überhaupt nicht in Kontakt kommt.

Figur 4 zeigt eine nicht erfindungsgemäße Abwandlung des Ausführungsbeispiels gemäß Figur 3, so dass zur Vermeidung von Wiederholungen auf die vorstehende Beschreibung verwiesen wird.

Eine Besonderheit dieses Ausführungsbeispiels besteht in der konstruktiven Gestaltung des Ventilantriebs, der nicht - wie bei Figur 3 - elektromagnetisch arbeitet, sondern hydraulisch. Hierzu weist der Ventilantrieb eine separate Antriebsmembran 14 auf, die über einen Hydraulikanschluss 15 mit einer Hydraulikflüssigkeit als Antriebsfluid beaufschlagt werden kann, um die Antriebsmembran 14 und damit auch die Dichtungsmembran 13 mit der daran angebrachten Dichtung 11 in Richtung des Doppelpfeils verschieben zu können.

Hierbei ist zu erwähnen, dass die Antriebsmembran 14 und die Dichtungsmembran 13 eine doppelte Abdichtung zwischen dem Hydraulikanschluss 15 und der Düse 2 bewirken. Dadurch wird mit doppelter Sicherheit verhindert, dass bei einer Störung Hydraulikflüssigkeit durch die Düse 2 austreten kann.

Figur 5 zeigt eine nicht erfindungsgemäße Abwandlung des Ausführungsbeispiels gemäß Figur 1, so dass zur Vermeidung von Wiederholungen auf die vorstehende Beschreibung verwiesen wird.

Eine Besonderheit dieses Ausführungsbeispiels besteht zunächst darin, dass auf die Rückstellfeder 10 verzichtet wurde, d.h. die Bewegung des Ankers 9 wird sowohl in die Schließstellung als auch in die Öffnungsstellung allein durch die Bestromung der Spule 6 gesteuert.

Eine weitere Besonderheit besteht darin, dass der Anker 9 über einen Stößel 16 mit einer Ventilplatte 17 verbunden ist, die in einem Düsenkanal 18 in Richtung des Doppelpfeils verschiebbar ist. Die Zeichnung zeigt hierbei die Stellung der Ventilplatte 17 in der Schließstellung, in der die Ventilplatte 17 an der Oberseite des Düsenkanals 18 anliegt und dadurch die Düse 2 abdichtet.

Zum Öffnen der Düse 2 wird der Stößel 16 mit der Ventilplatte 17 dagegen in der Zeichnung nach unten gedrückt und liegt dann nicht mehr an der Oberwand des Düsenkanals 18 an. Der Lack kann dann aus der Lackzuführung in den Düsenkanal 18 eintreten und durch die Düse 2 ausströmen.

Figur 6 zeigt eine nicht erfindungsgemäße Abwandlung des Ausführungsbeispiels gemäß Figur 5, so dass zur Vermeidung von Wiederholungen auf die vorstehende Beschreibung verwiesen wird.

Eine Besonderheit dieses Ausführungsbeispiels besteht darin, dass in der Düsenplatte 1 kein Düsenkanal 18 angeordnet ist. Vielmehr liegt die Ventilplatte 17 in der in der Zeichnung dargestellten Schließstellung an der Außenseite der Düsenplatte 1 in einer Vertiefung dichtend an.

Die Figuren 7A und 7B zeigen ein anderes nicht erfindungsgemäßes Konzept zum Öffnen bzw. Schließen der Düse 2. Hierbei zeigt Figur 7A eine Schließstellung, während Figur 7B eine Öffnungsstellung zeigt, in der die Düse 2 freigegeben ist.

Die Düse 2 wird hierbei von einem feststehenden Stößel 19 entweder abgedichtet oder freigegeben. Hierbei wird die Düsenplatte 1 entweder nicht gebogen (Figur 7A) oder so gebogen (Figur 7B), dass die Düsenplatte 1 im Bereich der Düse 2 von dem feststehenden Stößel 19 abgehoben ist. Hierbei reicht es aus, wenn die Düsenplatte 1 im Bereich der Düse 2 einen biegungsbedingten Hub von beispielsweise 30µm ausführt.

Die Figuren 8A-8C zeigen verschiedene mögliche Konturen der Düse 2 und zwar eine zylindrische Kontur (Fig. 8A), eine konische Kontur (Fig. 8B) und eine Kontur mit einer Erhebung 20 auf der Austrittsseite der Düse 2 (Fig. 8C).

### Bezugszeichenliste:

- 1: Düsenplatte
- 2: Düse
- 3: Lackzuführung
- 4: Obere Platte
- 5: Spulenrohr
- 6: Spule
- 7: Spulenkern
- 8: Dichtung zwischen Spulenkern und Spulenrohr
- 9: Anker
- 10: Rückstellfeder
- 11: Dichtung an dem Anker zur Abdichtung der Düse
- 12: Dichtung an der Düsenplatte zur Abdichtung der Düse
- 13: Dichtungsmembran
- 14: Antriebsmembran
- 15: Hydraulikanschluss
- 16: Stößel
- 17: Ventilplatte
- 18: Düsenkanal
- 19: Stößel
- 20: Erhebung an der Außenseite der Düse

## Patentansprüche

1. Druckkopf zur Applikation eines Beschichtungsmittels auf ein Bauteil, insbesondere zur Applikation eines Lacks auf ein Kraftfahrzeugkarosseriebauteil, mit
a) einer Düsenplatte (1),
b) mehreren Düsen (2) in der Düsenplatte (1) zur Abgabe des Beschichtungsmittels, und
c) mehreren relativ zu der Düsenplatte (1) beweglichen Ventilelementen (9) zur Steuerung der Beschichtungsmittelabgabe durch die Düsen (2), wobei die beweglichen Ventilelemente (9) die jeweiligen Düsen (2) in einer Schließstellung verschließen, wohingegen die beweglichen Ventilelemente (9) die jeweiligen Düse (2) in einer Öffnungsstellung freigeben, und
d) mehreren Dichtungen (12) zur Abdichtung der jeweiligen Düse (2) gegenüber dem jeweiligen beweglichen Ventilelement (9) in der Schließstellung des jeweiligen Ventilelements (9),
**dadurch gekennzeichnet,**
e) dass die beweglichen Ventilelemente (9) jeweils in ihrer Form komplementär an die Form der jeweiligen Düse (2) angepasst sind und in die jeweilige Düse (2) eindringen, und
f) dass die Dichtungen (12) jeweils auf den Innenflanken der Düsen (2) angeordnet sind.

2. Druckkopf nach Anspruch 1, **dadurch gekennzeichnet, dass** die Dichtungen (11, 12) nicht als Elastomereinsatz an dem jeweiligen Ventilelement (9, 11) ausgebildet sind.

3. Druckkopf nach einem der vorhergehenden Ansprüche,
**dadurch gekennzeichnet,**
a) **dass** die Dichtungen (12) jeweils an der Düsenplatte (1) angebracht sind, und/oder
b) **dass** die Dichtungen (12) flächig sind und in der Schließstellung einen flächigen Berührungskontakt zwischen den beweglichen Ventilelementen (9, 11) und den Dichtungen (12) bewirken, und/oder
c) **dass** die Dichtungen (12) keine Relativbewegung relativ zu den Düsen (2) machen, wenn sich die Ventilelemente von der Schließstellung in die Öffnungsstellung bewegen.

4. Druckkopf nach einem der vorhergehenden Ansprüche,
**dadurch gekennzeichnet,**
a) **dass** der Druckkopf Ventilantriebe (14, 15) aufweist zum Bewegen der jeweiligen Ventilelemente (9) zwischen der Öffnungsstellung und der Schließstellung, und
b) **dass** die Ventilantriebe (14, 15) jeweils eine flexible Antriebsmembran (14) aufweisen, die mit dem jeweiligen Ventilelement (9) gekoppelt ist und mit einem Antriebsfluid, insbesondere mit Hydraulikflüssigkeit oder Druckluft oder dem Beschichtungsmittel, beaufschlagt werden kann, um die Antriebsmembran (14) auszulenken und dadurch das jeweilige Ventilelement zu bewegen.

5. Druckkopf nach einem der vorhergehenden Ansprüche,
**dadurch gekennzeichnet,**
a) **dass** die Dichtungen (12) eine Dichtstoffschicht aufweisen, die vorzugsweise auf die Düsenplatte (1)
a1) aufvulkanisiert,
a2) aufgedampft,
a3) durch ein schichtbildendes Verfahren aufgebracht, oder
a4) aufgedruckt ist, und/oder
b) **dass** die Dichtungen (2) eine Folie aufweisen, die vorzugsweise auf die Düsenplatte (1)
b1) aufgelegt,
b2) aufgeklebt,
b3) aufgebondet oder
b4) auflaminiert ist, und/oder
c) **dass** die beweglichen Ventilelemente (9) mindestens teilweise aus
c1) Metall,
c2) Kunststoff oder
c3) Silizium besteht, und/oder
d) **dass** eine der folgenden Materialpaarungen an den Düsen (2) vorgesehen ist zwischen der Seite des jeweiligen Ventilelements (9) und der Seite der jeweiligen Düse (2) :
d1) Metall auf Metall,
d2) Kunststoff auf Metall,
d3) Metall auf Kunststoff,
d4) Kunststoff auf Silizium,
d5) Silizium auf Silizium,
d6) Metall auf Silizium, und/oder
e) **dass** die Düsen (2) aus Silizium bestehen oder einen Düseneinsatz aus Silizium enthalten, während das jeweilige bewegliche Ventilelement (9) mindestens teilweise aus Stahl, Gummi oder Kunststoff, insbesondere aus Polytetrafluorethylen, besteht.

6. Druckkopf nach einem der vorhergehenden Ansprüche,
**dadurch gekennzeichnet,**
a) **dass** mechanische Anschläge vorgesehen sind, um die Bewegung des jeweiligen Ventilelements (9) in die Schließstellung zu begrenzen,
b) **dass** die mechanischen Anschläge eine Materialpaarung Metall auf der Seite des jeweiligen Ventilelements (9) und Metall auf der Seite der jeweiligen Düse (2) aufweisen, und
c) **dass** die Dichtungen (11, 12) elastisch sind und in der Schließstellung eine bestimmte Materialkompression erfahren, die durch den mechanischen Anschlag definiert wird.

7. Druckkopf nach einem der vorhergehenden Ansprüche,
**dadurch gekennzeichnet,**
a) **dass** der Druckkopf eng begrenzte Beschichtungsmittelstrahlen abgibt im Gegensatz zu einem Sprühnebel, und/oder
b) **dass** der Druckkopf Tröpfchenstrahlen abgibt im Gegensatz zu in Strahllängsrichtung zusammen hängenden Beschichtungsmittelstrahlen, oder
c) **dass** der Druckkopf in Strahllängsrichtung zusammen hängende Beschichtungsmittelstrahlen abgibt im Gegensatz zu einem Tröpfchenstrahl, und/oder
d) **dass** der Druckkopf einen Auftragswirkungsgrad von mindestens 80%, 90%, 95% oder 99% aufweist, so dass im Wesentlichen das gesamte applizierte Beschichtungsmittel vollständig auf dem Bauteil abgelagert wird, ohne dass Overspray entsteht, und/oder
e) **dass** der Druckkopf eine Flächenbeschichtungsleistung von mindestens 0,5 m²/min, 1m²/min, 2m²/min oder mindestens 3m²/min aufweist, und/oder
f) **dass** der Druckkopf mindestens einen elektrisch ansteuerbaren Aktor aufweist, um Tropfen des Beschichtungsmittels aus dem Druckkopf auszustoßen, insbesondere einen Magnetaktor oder einen Piezoaktor.

8. Beschichtungsanlage zur Beschichtung von Bauteilen, insbesondere zur Lackierung von Kraftfahrzugkarosseriebauteilen, mit einem Applikationsgerät zur Applikation des Beschichtungsmittels, **dadurch gekennzeichnet, dass** das Applikationsgerät ein Druckkopf nach einem der vorhergehenden Ansprüche ist.

9. Beschichtungsanlage nach Anspruch 8, **gekennzeichnet durch** einen mehrachsigen Lackierroboter, insbesondere mit einer seriellen Kinematik und mindestens sechs beweglichen Roboterachsen, wobei der Lackierroboter den Druckkopf führt.

## Claims

1. Print head for applying a coating agent to a component, in particular for applying a paint to a motor vehicle body component, having
a) a nozzle plate (1),
b) a plurality of nozzles (2) in the nozzle plate (1) for dispensing the coating agent, and
c) a plurality of valve elements (9) movable relative to the nozzle plate (1) for controlling the coating agent discharge through the nozzles (2), the movable valve elements (9) closing the respective nozzles (2) in a closed position, whereas the movable valve elements (9) open the respective nozzles (2) in an open position, and
d) a plurality of seals (12) for sealing the respective nozzle (2) relative to the respective movable valve element (9) in the closed position of the respective valve element (9),
**characterized in**
e) that the movable valve elements (9) are each complementarily adapted in their shape to the shape of the respective nozzle (2) and penetrate into the respective nozzle (2), and
f) that the seals (12) are each arranged on the inner flanges of the nozzles (2).

2. Print head according to claim 1, **characterized in that** the seals (11, 12) are not formed as elastomer inserts on the respective valve element (9, 11).

3. Print head according to one of the preceding claims,
**characterized in,**
a) **that** the seals (12) are each attached to the nozzle plate (1), and/or
b) **that** the seals (12) are two-dimensional and, in the closed position, bring about two-dimensional contact between the movable valve elements (9, 11) and the seals (12), and/or
c) **that** the seals (12) do not make any relative movement relative to the nozzles (2) when the valve elements move from the closed position into the open position.

4. Print head according to one of the preceding claims,
**characterized in,**
a) **that** the print head comprises valve actuators (14, 15) for moving the respective valve elements (9) between the open position and the closed position, and
b) **that** the valve drives (14, 15) each comprise a flexible drive diaphragm (14) which is coupled to the respective valve element (9) and can be acted upon by a drive fluid, in particular hydraulic fluid or compressed air or the coating agent, in order to deflect the drive diaphragm (14) and thereby move the respective valve element.

5. Print head according to one of the preceding claims,
**characterized in,**
a) **that** the seals (12) have a sealant layer which on the nozzle plate (1) is preferably
a1) vulcanized on,
a2) vapor-deposited
a3) applied by a layer-forming process, or
a4) printed on, and/or
b) **that** the seals (2) have a film which is preferably applied to the nozzle plate (1)
b1) laid on,
b2) glued on
b3) bonded or
b4) laminated, and/or
c) **that** the movable valve elements (9) are at least partially made of
c1) metal,
c2) plastic or
c3) silicon, and/or
d) **that** one of the following material pairings is provided on the nozzles (2) between the side of the respective valve element (9) and the side of the respective nozzle (2) :
d1) metal on metal,
d2) plastic on metal,
d3) metal on plastic,
d4) plastic on silicon,
d5) silicon on silicon,
d6) metal on silicon, and/or
e) **that** the nozzles (2) are made of silicon or contain a nozzle insert made of silicon, while the respective movable valve element (9) is at least partially made of steel, rubber or plastic, in particular polytetrafluoroethylene.

6. Print head according to one of the preceding claims,
**characterized in**
a) **that** mechanical stops are provided to limit the movement of the respective valve element (9) into the closed position,
b) **that** the mechanical stops comprise a material pairing of metal on the side of the respective valve element (9) and metal on the side of the respective nozzle (2), and
c) **that** the seals (11, 12) are elastic and undergo a certain material compression in the closed position which is defined by the mechanical stop.

7. Print head according to one of the preceding claims,
**characterized in,**
a) **that** the print head emits narrowly confined coating agent jets as opposed to a spray mist, and/or
b) **that** the print head emits droplet jets as opposed to coating agent jets which are coherent in the longitudinal direction of the jet, or
c) **that** the print head emits coating agent jets which are coherent in the longitudinal direction of the jet as opposed to a droplet jet, and/or
d) **that** the print head has an application efficiency of at least 80%, 90%, 95% or 99%, so that substantially all of the applied coating agent is completely deposited on the component without overspray, and/or
e) **that** the print head has an area coating capacity of at least 0.5 m²/min, 1 m²/min, 2 m²/min or at least 3 m²/min, and/or
f) **that** the print head has at least one electrically controllable actuator for ejecting drops of the coating agent from the print head, in particular a magnetic actuator or a piezo actuator.

8. Coating installation for coating components, in particular for painting motor vehicle body components, having an application device for applying the coating agent, **characterized in that** the application device is a print head according to one of the preceding claims.

9. Coating system according to claim 8, **characterized by** a multi-axis painting robot, in particular with serial kinematics and at least six movable robot axes, the painting robot guiding the print head.

## Revendications

1. Tête d'impression pour l'application d'un moyen de revêtement sur un composant, plus particulièrement pour l'application d'une peinture sur un composant de carrosserie de véhicule automobile, avec
a) une plaque à buses (1),
b) plusieurs buses (2) dans la plaque à buses (1) pour la distribution du moyen de revêtement et
c) plusieurs éléments de soupapes (9) mobiles par rapport à la plaque à buses (1), pour le contrôle de la distribution du moyen de revêtement par les buses (2), dans lequel les éléments de soupapes mobiles (9) obturent les buses (2) respectives dans une position de fermeture, en revanche les éléments de soupapes mobiles (9) libèrent les buses respectives (2) dans une position d'ouverture et
d) plusieurs joints d'étanchéité (12) pour l'étanchéification de la buse respective (2) par rapport à l'élément de soupape mobile (9) respectif dans la position de fermeture de l'élément de soupape (9) respectif,
**caractérisée en ce que**
e) les éléments de soupapes mobiles (9) sont adaptés respectivement, en ce qui concerne leur forme, de façon à être complémentaires avec la forme de la buse (2) respective et pénètrent dans la buse (2) respective et
f) les joints d'étanchéité (12) sont disposés respectivement sur les flancs internes des buses (2).

2. Tête d'impression selon la revendication 1, **caractérisée en ce que** les joints d'étanchéité (11, 12) ne sont conçus comme des inserts en élastomères sur l'élément de soupape (9, 11) respectif.

3. Tête d'impression selon l'une des revendications précédentes,
**caractérisée en ce que**
a) les joints d'étanchéité (12) sont montés respectivement sur la plaque à buses (1) et/ou
b) les joints d'étanchéité (12) sont plats et, dans la position d'ouverture, permettent un contact plat entre les éléments de soupapes mobiles (9, 11) et les joints d'étanchéité (12) et/ou
c) les joints d'étanchéité (12) n'effectuent aucun mouvement relatif par rapport aux buses (2) lorsque les éléments de soupapes se déplacent de la position de fermeture vers la position d'ouverture.

4. Tête d'impression selon l'une des revendications précédentes,
**caractérisée en ce que**
a) la tête d'impression comprend des entraînements de soupapes (14, 15) pour le déplacement des éléments de soupapes (9) respectifs entre la position d'ouverture et la position de fermeture et
b) les entraînements de soupapes (14, 15) comprennent chacun une membrane d'entraînement flexible (14) qui est couplée avec l'élément de soupape (9) respectif, et qui peut être sollicité avec un fluide d'entraînement, plus particulièrement avec un liquide hydraulique ou de l'air comprimé ou le moyen de revêtement, afin de dévier la membrane d'entraînement (14) et de déplacer ainsi l'élément de soupape respectif.

5. Tête d'impression selon l'une des revendications précédentes,
**caractérisée en ce que**
a) les joints d'étanchéité (12) comprennent une couche de matériau d'étanchéité qui est, de préférence
a1) vulcanisée
a2) vaporisée
a3) appliquée à l'aide d'un procédé formant une couche ou
a4) imprimée
sur la plaque à buses (1) et/ou
b) les joints d'étanchéité (2) comprennent un film qui est, de préférence
b1) posé
b2) collé
b3) lié ou
b4) laminé
sur la plaque à buses (1) et/ou
c) les éléments de soupapes mobiles (9) sont constitués au moins partiellement de
c1) métal
c2) matière plastique ou
c3) silicium et/ou
d) une des paires de matériaux suivantes est prévue sur les buses (2), entre le côté de l'élément de soupape (9) respectif et le côté de la buse (2) respective :
d1) métal sur métal,
d2) matière plastique sur métal
d3) métal sur matière plastique
d4) matière plastique sur silicium
d5) silicium sur silicium
d6) métal sur silicium et/ou
e) les buses (2) sont constituées de silicium ou contiennent un insert de buse en silicium, tandis que l'élément de soupape mobile (9) respectif est constitué au moins partiellement d'acier, de caoutchouc ou de matière plastique, plus particulièrement de polytétrafluoroéthylène.

6. Tête d'impression selon l'une des revendications précédentes,
**caractérisée en ce que**
a) des butées mécaniques sont prévues afin de limiter le mouvement de l'élément de soupape (9) respectif vers la position de fermeture,
b) les butées mécaniques présentent une paire de matériaux métal sur le côté de l'élément de soupape (9) respectif et métal sur le côté de la buse (2) respective et
c) les joints d'étanchéité (11, 12) sont élastiques et, dans la position de fermeture, ils subissent une compression de matériau déterminée qui est définie par la butée mécanique.

7. Tête d'impression selon l'une des revendications précédentes,
**caractérisée en ce que**
a) la tête d'impression émet des jets de moyen de revêtement étroitement limités, et non un brouillard de pulvérisation et/ou
b) la tête d'impression émet des jets de gouttelettes et non des jets de moyen de revêtement cohérents dans la direction longitudinale du jet ou
c) la tête d'impression émet des jets de moyen de revêtement cohérents dans la direction longitudinale du jet et non un jet de gouttelettes et/ou
d) la tête d'impression présente un rendement d'application d'au moins 80 %, 90 %, 95 % ou 99 %, de façon à ce que globalement tout le moyen de revêtement appliqué soit entièrement déposé sur le composant, sans pulvérisation excessive et/ou
e) la tête d'impression présente une performance de revêtement de surface d'au moins 0,5 m²/min, 1 m²/min, 2 m²/min ou d'au moins 3 m²/min et/ou
f) la tête d'impression comprend au moins un actionneur contrôlable électriquement afin d'expulser des gouttes de moyen de revêtement hors de la tête d'impression, plus particulièrement un actionneur magnétique ou un actionneur piézoélectrique.

8. Installation de revêtement pour le revêtement de composants, plus particulièrement pour la peinture de composants de carrosseries de véhicules automobiles, avec un appareil d'application pour l'application du moyen de revêtement, **caractérisée en ce que** l'appareil d'application est une tête d'impression selon l'une des revendications précédentes.

9. Installation de revêtement selon la revendication 8, **caractérisée par** un robot de peinture multiaxial, plus particulièrement avec une cinématique en série et au moins six axes robotiques mobiles, dans laquelle le robot de peinture guide la tête d'impression.
